# FASCICULE DE BREVET EUROPEEN

(11) **EP 0 375 523 B1**
(45) Date de publication et mention de la délivrance du brevet: **29.07.1992**
(21) Numéro de dépôt: 89403503.9
(22) Date de dépôt: 15.12.1989
(51) Int. Cl.: F02M 63/02, F02D 1/12

(54) **Actionneur de levier de pompe d'injection**
Betätigungseinrichtung der Regelstange einer Einspritzpumpe
Injection pump control rod actuating mechanism

(30) Priorité: 23.12.1988 FR 8817074
(43) Date de publication de la demande: 27.06.1990
(73) Titulaire: RENAULT VEHICULES INDUSTRIELS Société Anonyme dite:, 69003 Lyon (FR)
(72) Inventeur: Douillet, Michel, F-38790 Saint-Georges-d'Esperanche (FR)
(74) Mandataire: Chassagnon, Jean Alain

(56) Documents cités:
- WO-A-88/04360
- DE-U- 8 714 006
- GB-A- 2 029 512
- US-A- 4 351 293

## Description

La présente invention se rapporte au domaine de l'injection. Elle vise plus particulièrement un actionneur de levier de pompe d'injection, par exemple un dispositif de coupure pour une pompe d'injection en ligne destinée à équiper un moteur diesel.

L'invention a pour but de proposer un montage le plus simple possible de ce système d'actionnement d'un levier de pompe d'injection, tout en présentant une fiabilité accrue et un coût de mise en oeuvre réduit.

En effet, l'état de la technique révèle notamment différentes solutions de coupure à l'injection qui nécessitent l'adjonction d'un support de vérin monté par exemple sur un corps de pompe ou un carter régulateur, ou sur un bloc moteur.

Le document GB-A-2029512 décrit un dispositif pour le montage d'un actionneur de levier de pompe d'injection lequel dispositif est intégré à cette pompe.

Le document WO 88/04360 décrit lui un actionneur de levier de pompe d'injection fixé sur le corps de la pompe et solidaire par une liaison permanente du levier.

Suivant une particularité essentielle de la présente invention, l'actionneur de levier de pompe d'injection est fixé sur le corps de la pompe, solidaire du levier, sur un bossage usiné du corps de pompe.

La liaison entre l'actionneur et le levier étant permanente.

Ces particularités procurent une simplicité et une fonctionnalité remarquables au montage de cet actionneur de levier qui peut être, par ailleurs, effectué sans réglage.

D'autres particularités et avantages de l'invention ressortiront plus clairement de la description qui suit d'un mode de réalisation préféré, donné à titre d'exemple non limitatif, en référence aux dessins annexés, dans lesquels :
la figure 1 représente une vue de face d'une pompe d'injection en ligne avec un dispositif de montage conventionnel d'un vérin de coupure d'injection;
la figure 2 représente une vue analogue à la précédente avec un dispositif de montage conforme à l'invention; et
la figure 3 représente une vue partielle de profil de la pompe d'injection illustrée à la figure 2.

Sur la figure 1, une pompe d'injection en ligne 0 est pourvue d'un dispositif de montage conventionnel d'un vérin 10 servant à actionner un levier de stop 11 par l'intermédiaire d'un support 8 en tôle et d'une pièce d'adaptation 9 en tôle. Cette pièce 9 sert au maintien du contact entre le vérin 10 et le levier 11, de par la conception même non modifiable de cette pompe équipée de ce levier.

Conformément aux figures 2 et 3, le vérin 1 est fixé directement sur un bossage 12 du corps de la pompe d'injection O par une 13 de ses extrémités. Cette fixation est réalisée par l'intermédiaire d'un silent bloc 2 monté dur dans le palier arrière du vérin 1.

Une entretoise 3 prise en sandwich entre le bossage 12 de la pompe d'injection 0 et la bague intérieure 15 du silentbloc 2 permet l'alignement du vérin 1 par rapport à un levier de stop 4 de cette pompe.

Une vis de fixation 7 immobilise la bague 15 et l'entretoise 3 contre le bossage 12.

L'élasticité du silentbloc 2 permet le débattement angulaire du vérin 1 engendré par la course du levier de stop 4. L'extrémité 14 de la tige du vérin 1 est reliée à ce levier de pompe d'injection par l'intermédiaire d'une rotule 5. Cette pompe est équipée d'une butée réglable 6 installée sur le corps du régulateur, à l'encontre de la poussée du vérin.

La longueur de la tige du vérin est définie de façon à ce qu'une course résiduelle vers la position de repos subsiste lorsque le levier de stop 4 se trouve en position "marche" de la pompe.

La course efficace du vérin est choisie supérieure à la course nécessaire au débattement du levier de stop 4 pour amener celui-ci en position de coupure d'injection, et pouvoir assurer la limitation de course prévue habituellement sur la pompe par la butée réglable 6.

Diverses variantes du dispositif de montage précédemment décrit sont envisageables.

Un préréglage de la course maximale du vérin permet de supprimer la butée réglable 6.

Le vérin peut être pneumatique, hydraulique, électrique, ...

Le vérin est relié au levier de coupure par une chape ou un autre moyen d'articulation.

Le vérin est fixé sur la pompe d'injection par l'intermédiaire d'un axe épaulé assurant son alignement avec le levier de stop.

## Revendications

1. Actionneur de levier de pompe d'injection fixé sur le corps de la pompe (0) et solidaire du levier (4), la liaison entre l'actionneur et le levier (4) étant permanente, caractérisé en ce qu'il est fixé sur un bossage usiné (12) du corps de pompe.

2. Actionneur suivant la revendication 1, caractérisé en ce qu'il comprend un vérin (1) qui est fixé sur ce bossage (12) par l'intermédiaire d'un silentbloc (2), d'une bague intérieure (15), d'une entretoise (3) et d'une vis (7).

3. Actionneur suivant la revendication 2 caractérisé en ce que l'extrémité (14) de la tige du vérin (1) est reliée au levier (4) de pompe d'injection par l'intermédiaire d'une rotule (5).

4. Actionneur suivant l'une quelconque des revendications 2 à 3, caractérisé en ce qu'une butée réglable (6) limite la course du vérin (1).

5. Actionneur suivant l'une quelconque des revendications 2 à 4, caractérisé en ce que le vérin (1) est relié au levier (4) par une chape.

## Patentansprüche

1. Betätigungseinrichtung der Regelstange einer Einspritzpumpe, die am Pumpenkörper (0) befestigt ist und mit der Stange (4) verbunden ist mit permanenter Verbindung zwischen Betätigungseinrichtung und Stange (4), dadurch gekennzeichnet, daß sie an einem am Pumpenkörper vorgesehenen Vorsprung (12) befestigt ist.

2. Betätigungseinrichtung nach Anspruch 1, dadurch gekennzeichnet, daß sie einen Stellzylinder (1) aufweist, der am Vorsprung (12) über ein Dämpfungsteil (2), einen Innenring (15), ein Abstandsstück (3) und eine Schraube (7) befestigt ist.

3. Betätigungseinrichtung nach Anspruch 2, dadurch gekennzeichnet, daß das Ende (14) der Kolbenstange des Stellzylinders (1) mit dem Hebel (4) der Einspritzpumpe über ein Gelenk (5) verbunden ist.

4. Betätigungseinrichtung nach einem der Ansprüche 2 bis 3, dadurch gekennzeichnet, daß ein regelbarer Anschlag (6) den Stellweg des Stellzylinders (1) begrenzt.

5. Betätigungseinrichtung nach einem der Ansprüche 2 bis 4, dadurch gekennzeichnet, daß der Stellzylinder (1) mit dem Hebel (4) über einen Bügel verbunden ist.

## Claims

1. An injection pump lever actuator which is fixed on the body of the pump (0) and which is fixed with respect to the lever (4), the connection between the actuator and the lever (4) being permanent, characterised in that it is fixed on a machined boss (12) of the pump body.

2. An actuator according to claim 1 characterised in that it comprises a jack (1) which is fixed on said boss (12) by means of a silentbloc (2), an internal ring (15), a spacer (3) and a screw (7).

3. An actuator according to claim 2 characterised in that the end (14) of the rod of the jack (1) is connected to the injection pump lever (4) by means of a swivel joint (5).

4. An actuator according to either one of claims 2 and 3 characterised in that an adjustable abutment (6) limits the travel of the jack (1).

5. An actuator according to any one of claims 2 to 4 characterised in that the jack (1) is connected to the lever (4) by means of a fork.
